# EUROPÄISCHE PATENTSCHRIFT

(11) **EP 3 936 689 B1**
(45) Veröffentlichungstag und Bekanntmachung des Hinweises auf die Patenterteilung: **26.07.2023**
(21) Anmeldenummer: 21184159.8
(22) Anmeldetag: 07.07.2021
(51) Int. Cl.: E05B 49/00, E05B 47/06, E05B 47/00

(54) **MECHATRONISCHES SCHLOSS-SCHLÜSSEL-SYSTEM**
MECHATRONIC LOCK AND KEY SYSTEM
SYSTÈME DE SERRURE À CLÉ MÉCATRONIQUE

(30) Priorität: 07.07.2020 DE 102020117853
(43) Veröffentlichungstag der Anmeldung: 12.01.2022
(73) Patentinhaber: ASSA ABLOY Sicherheitstechnik GmbH, 72458 Albstadt (DE)
(72) Erfinder: Daubitz, Matthias, 14163 Berlin (DE)
(74) Vertreter: Louis Pöhlau Lohrentz

(56) Entgegenhaltungen:
- EP-A1- 2 765 264
- EP-A1- 3 363 971
- DE-A1- 3 208 818

## Beschreibung

Die Erfindung betrifft ein mechatronisches Schloss - Schlüssel - System, umfassend einen Schließzylinder sowie einen drehbar im Schließzylindergehäuse gelagerten Zylinderkern, der einen Schlüsselkanal zum Einführen eines Schlüssels aufweist und mit einer Einrichtung zur Erzeugung von elektrischer Energie im Schließzylinder mittels eines die Bewegung des Schlüssels im Schlüsselkanal in Rotation umsetzenden Generatorantriebs.

Ein derartiger Generatorantrieb ist aus der DE3208818 bekannt, wobei hier eine mit dem Generatorritzel kämmende Zahnstange vorgesehen ist, die beim Einführen des Schlüssels gegen eine Druckfeder verschoben wird. Beim Herausziehen des Schlüssels drückt die Feder die Zahnstange wieder zurück.

Nachteilig hierbei ist, dass die Drehung des Generatorantriebs allein durch die Bewegungsgeschwindigkeit, die der Nutzer auf die Zahnstange ausübt, beeinflusst wird, d.h. beim Einführen des Schlüssels gegen den Druck der Feder und beim Abziehen durch den Druck der Feder.

Eine Konstanz und gleichmäßige Energieerzeugung ist damit nicht gewährleistet. Ein derartiger Generatorantrieb ist auch aus der EP 2 765 264 A1 bekannt.

Ein mechatronischer Schließzylinder beinhaltet eine Elektronik, die die Schließberechtigung des Nutzers abfragt. Diese Abfrage kann zusätzlich zu einer mechanischen Abtastung erfolgen oder als alleiniges Sicherheitsmerkmal dienen. Die Authentifikation kann mittels RFID2, induktiver Kopplung oder über separate elektronische Kontakte erfolgen.

Als Einsatzgebiet bieten sich Schließanlagen jeder Größenordnung an. Die meisten Schließanlagen haben zwei erhebliche Schwachstellen: zum einen den steten Wandel in dynamischen Unternehmen und Organisationen, zum anderen die häufigen Verluste von Schlüsseln, welche jede Menge Arbeit und beträchtliche Kosten sowie einen hohen Sicherheitsverlust verursachen.

Neben der reinen Zutrittsorganisation bietet eine mechatronische Schließanlage noch folgende Vorteile:
- leichtes Sperren verlorener Schlüssel
- leichtes Ändern von Zutrittsberechtigungen
- Zentral- oder Fernüberwachung
- zeitliche Eingrenzung von Zutrittsberechtigungen
- Protokollierung von Schließvorgängen
- Koppelung der Schließvorgänge an bestehender Gebäudetechnik

Heutzutage setzen sich batteriebetriebene Systeme durch, die ohne Einschränkungen - wie z. B. das Verlegen von Kabeln - in bestehende Schließanlagen einbezogen werden können. Die Batterie wird in diesen Systemen entweder innerhalb des Schließzylinders oder in der Schlüsselreide eingebaut. Eine typische Nutzungsdauer einer Batterie liegt bei etwa 50.000 Schließvorgängen.

Bekannt ist ein Schließzylinder mit elektronischer Authentifizierung, der ohne eine externe Spannungsquelle oder Primärzelle auskommt. Der Zylinder enthält ein Zahnradgetriebe und einen Elektromotor, der sowohl als Generator als auch als Motor betrieben wird. Das Einführen des Schlüssels schwenkt einen Hebel im Inneren des Zylinders, der ein Segmentzahnrad des Getriebes gegen eine Drehfeder bewegt. Mit fortlaufendem Einführen des Schlüssels rutscht der Hebel über das Segmentzahnrad und die in der Drehfeder gespeicherte Energie treibt über das Getriebe das Motorritzel an.

Die entstehende Spannung wird durch die Platine sowohl in einem Kondensator zwischengespeichert als auch direkt für die Kommunikation verwendet.

Durch den Einsatz der Drehfeder zur Gewährleistung der Mindestenergie kommt es häufig zu Kontaktabrissen, da der Nutzer instinktiv den erhöhten Einführwiderstand durch Aufbringen größerer Kraft zu überwinden versucht. Wird dann der Schwellwert überschritten, so ist für den Nutzer keine Gegenkraft mehr spürbar und der Schlüssel wird sehr schnell bis in die Endlage eingeschoben.

Aufgabe der Erfindung ist es ein mechatronisches Schloss - Schlüssel - System zu schaffen, das ohne einen Batteriebetrieb auskommt, weil die notwendige Energie aus der Bewegung des Schlüssels erzeugt wird, wobei die vorstehenden Nachteile vermieden werden sollen.

Gelöst wird diese Aufgabe erfindungsgemäß mit einem mechatronisches Schloss - Schlüssel **-** System, umfassend einen Schließzylinder sowie einen drehbar im Schließzylindergehäuse gelagerten Zylinderkern, der einen Schlüsselkanal zum Einführen eines Schlüssels aufweist und mit einer Einrichtung zur Erzeugung von elektrischer Energie im Schließzylinder mittels eines die Bewegung des Schlüssels im Schlüsselkanal in Rotation umsetzenden Generatorantriebs **,** wobei der Generatorantrieb von der Linearbewegung einer verschiebbaren Zahnstange in Rotation versetzbar ist, die axial federbelastet ist und die beim Ausziehen des Schlüssels aus dem Schlüsselkanal unter Mitnahme der Zahnstange die axial angeordnete Druckfeder spannt, während beim Einführen des Schlüssels in den Schlüsselkanal die Druckfeder entspannt wird und dabei die Zahnstange linear verschiebt, wobei der Generatorantrieb in Rotation versetzt wird.

Um eine von der Benutzung unabhängige, aber konstante Energiemenge zu erzeugen, wird erfindungsgemäß ein mechanischer Zwischenspeicher (Feder) eingesetzt. Die Feder wird durch das Herausziehen des Schlüssels gespannt und in ihrer gespannten Lage arretiert. Wird nun ein Schlüssel in den Schließzylinder eingeführt, so wird die Arretierung aufgehoben und die in der Feder gespeicherte Energie treibt einen Generator an, dessen Energie in einem Kondensator zur weiteren Verwendung seitens der Elektronik gespeichert wird.

Da die Entspannung der Feder beim Abziehen des Schlüssels immer gleich ist, wird - unabhängig vom Nutzer- immer die gleiche Energiemenge erzeugt, gespeichert und beim Einführen des Schlüssels zur Verfügung gestellt.

Vorzugsweise Weiterbildungen ergeben sich aus den Unteransprüchen.

Die Erfindung soll nachfolgend mit Bezug auf die schematischen Zeichnungen erläutert werden.

Dargestellt ist in der Figur 1 der Zustand nach dem Herausziehen des Schlüssels, wobei dabei die Zahnstange 4 gegen den Druck der Feder 6 - nach links - mitgenommen worden ist, so dass sich die Feder 6 spannte.

Das System aus Feder 6 und Zahnstange 4 wird über eine Verriegelung im gespannten Zustand gehalten.

Wird der Schlüssel 2 in den Schließkanal des Schließzylinders 1 eingeführt, so folgt der Eingriffshaken 3 aufgrund seiner Formgebung der Gehäusekontur.

Der Bewegungsablauf ist aus den Figuren 1 und 2 ersichtlich, wobei diese das Abtauchen des Eingriffshakens 3 durch den Kontakt mit dem Mitnehmer 7 erreicht..

Der Eingriffshaken wird durch eine Schenkelfeder immer in die Ausgangslage zurückgestellt.

Mit weiterem Einführen des Schlüssels 2 wird die Verriegelung ausgelöst. Dabei drückt eine Kante des Schlüssels auf eine unter einem Winkel stehende Fläche der Verriegelung 8.

Die Verriegelung 8 wird dadurch zurück gedrückt. Der tribologische Kontakt der Verriegelung mit dem Mitnehmer 7 der Zahnstange 4 wird aufgehoben, und die Feder
entspannt sich (Figur 2)..

Wird der Schlüssel abgezogen, so zieht der Nutzer durch den Kontakt zwischen den beiden genannten Teilen die Zahnstange 4 mit und spannt dadurch die Feder 6. Die Verriegelung sichert diese Position.

Das Lösen der Kopplung zwischen Eingriffshaken und Schlüssel geschieht über das Abtauchen des Eingriffshakens. Sobald die Zahnstange 4 nicht mehr mit dem Eingriffshaken 3 gekoppelt ist, wird sie durch die Druckfeder gegen die Verriegelung gepreßt. Die Feder befindet sich jetzt in dem Zustand, an dem ein Auslösen erfolgen kann.

Ein Ausführungsbeispiel für den Verriegelungsmechanismus ist in der Figur 3 dargestellt.

## Patentansprüche

1. Mechatronisches Schloss - Schlüssel - System, umfassend einen Schließzylinder sowie einen drehbar im Schließzylindergehäuse gelagerten Zylinderkern, der einen Schlüsselkanal zum Einführen eines Schlüssels (2) aufweist und mit einer Einrichtung zur Erzeugung von elektrischer Energie im Schließzylinder (1) mittels eines die Bewegung des Schlüssels im Schlüsselkanal in Rotation umsetzenden Generatorantriebs (5),
**dadurch gekennzeichnet, dass**
der Generatorantrieb (5) von der Linearbewegung einer verschiebbaren Zahnstange (4) in Rotation versetzbar ist, die axial federbelastet ist und die beim Ausziehen des Schlüssels aus dem Schlüsselkanal unter Mitnahme der Zahnstange (4) die axial angeordnete Druckfeder (6) spannt, während beim Einführen des Schlüssels in den Schlüsselkanal die Druckfeder(6) entspannt wird und dabei die Zahnstange (4) linear verschiebt, wobei der Generatorantrieb (5) in Rotation versetzt wird.

2. Mechatronisches Schloss - Schlüssel - System nach Anspruch 1,
**dadurch gekennzeichnet,**
**dass** am Schlüssel ein in Eingriff mit einem an der Zahnstange (4) angeordneten starren Mitnehmer (7) bringbarer schwenkbarer Mitnehmer als Eingriffshaken (3) vorgesehen ist.

3. Mechatronisches Schloss - Schlüssel - System nach einem der vorstehenden Ansprüche, **dadurch gekennzeichnet,**
**dass** eine von einer Steuerkante am Schlüssel betätigbare Verriegelung vorgesehen ist, die die Bewegung der Zahnstange (4) freigibt.

4. Mechatronisches Schloss - Schlüssel - System nach einem der vorstehenden Ansprüche, **dadurch gekennzeichnet,**
**dass** die gespannte Druckfeder arretiert wird und die Arretierung beim Einführen des Schlüssels in den Schlüsselkanal aufgehoben wird.

## Claims

1. Mechatronic lock-key system, comprising a lock cylinder as well as a cylinder core that is rotatably mounted in the lock cylinder housing, which has a keyway for inserting a key (2), and having a device for generating electrical energy in the lock cylinder (1) by means of a generator drive (5) that converts the movement of the key in the keyway into rotation,
**characterised in that**
the generator drive (5) can be put into rotation by the linear movement of a shiftable toothed rack (4), which is axially spring-loaded and which tensions the axially arranged compression spring (6) when the key is removed from the keyway, taking the toothed rack (4) with it, while the compression spring (6) is relaxed when the key is inserted into the keyway and the toothed rack (4) shifts linearly, wherein the generator drive (5) is put into rotation.

2. Mechatronic lock-key system according to claim 1,
**characterised in that**
a pivotable driver that can be brought into engagement with a fixed driver (7) arranged on the toothed rack (4) is provided on the key, as an engaging hook (3).

3. Mechatronic lock-key system according to one of the preceding claims,
**characterised in that**
a locking mechanism that is operable by a guiding edge on the key is provided, which enables the movement of the toothed rack (4).

4. Mechatronic lock-key system according to one of the preceding claims,
**characterised in that**
the tensioned compression spring is locked and the locking is reversed when the key is inserted into the keyway.

## Revendications

1. Système serrure-clé mécatronique, comprenant un cylindre de fermeture ainsi qu'un noyau de cylindre logé de manière rotative dans le boîtier de cylindre de fermeture, qui comprend un canal de clé pour l'introduction d'une clé (2) et avec un dispositif de production d'énergie électrique dans le cylindre de fermeture (1) au moyen d'un entraînement de générateur (5) qui convertit le déplacement de la clé dans le canal de clé en une rotation,
**caractérisé en ce que**
l'entraînement de générateur (5) peut être mis en rotation par le mouvement linéaire d'une crémaillère coulissante (4), qui est sollicitée axialement par un ressort et qui, lors de l'extraction de la clé hors du canal de clé, tend le ressort de compression (6) disposé axialement en entraînant la crémaillère (4), tandis que, lors de l'introduction de la clé dans le canal de clé, le ressort de compression (6) est détendu et la crémaillère (4) est alors déplacée linéairement, l'entraînement de générateur (5) étant mis en rotation.

2. Système serrure-clé mécatronique selon la revendication 1, **caractérisé en ce que**, sur la clé, est prévu un taquet d'entraînement, sous la forme d'un crochet d'emboîtement (3), pouvant être amené de manière pivotante en emboîtement avec un taquet d'entraînement rigide (7) disposé sur la crémaillère (4).

3. Système serrure-clé mécatronique selon l'une des revendications précédentes, **caractérisé en ce qu'**un verrouillage actionnable par une arête de commande sur la clé, qui libère le mouvement de la crémaillère (4).

4. Système serrure-clé mécatronique selon l'une des revendications précédentes, **caractérisé en ce que** le ressort de compression tendu est bloqué et le blocage est levé lors de l'introduction de la clé dans le canal de clé.
